# FASCICULE DE BREVET EUROPEEN

(11) **EP 1 226 929 B1**
(45) Date de publication et mention de la délivrance du brevet: **18.05.2005**
(21) Numéro de dépôt: 02290173.0
(22) Date de dépôt: 24.01.2002
(51) Int. Cl.: B31B 19/90, B65D 33/25

(54) **Procédé et machine de fabrication des sachets à soufflets munis de moyens de fermature**
Verfahren und Maschine zur Herstellung von Seitenfaltbeutel mit Reissverschluss
Process and machine for production of zipper gusset bags

(30) Priorité: 26.01.2001 FR 0101076
(43) Date de publication de la demande: 31.07.2002
(73) Titulaire: S2F Flexico, 60119 Henonville (FR)
(72) Inventeur: Bois, Henri Georges, 92200 Neuilly sur Seine (FR)
(74) Mandataire: Texier, Christian

(56) Documents cités:
- US-A- 4 876 842
- US-A- 6 115 892
- US-A1- 2001 038 721
- PATENT ABSTRACTS OF JAPAN vol. 1995, no. 07, 31 août 1995 (1995-08-31) -& JP 07 100972 A (HOSOKAWA YOKO:KK), 18 avril 1995 (1995-04-18)

## Description

La présente invention concerne le domaine des sachets d'emballage.

Plus précisément, la présente invention concerne le domaine des sachets d'emballage comportant des soufflets latéraux.

De nombreux procédés de réalisation de sachets à soufflets latéraux ont déjà été proposés.

A titre d'exemples non limitatifs, on pourra se référer aux documents FR-A-2758761, FR-A-2686063, US-A-5938339, US-A-6068585, DE-A-3824753 et JP-A-07214702.

Le document JP-A-07100972 divulgue un procédé de fabrication de sachets d'emballage qui consiste à entraîner une feuille destinée à former un sachet d'emballage, dans une direction longitudinale qui coïncide avec sa direction d'élongation, former séquentiellement des paires de découpes respectivement dans deux zones de la feuille de sachet d'emballage destinées à former des soufflets latéraux longitudinaux, former des soufflets latéraux longitudinaux sur la feuille, et rapprocher les bords longitudinaux de la feuille puis fixer ses bords longitudinaux accolés de la feuille pour fermer le sachet. Ultérieurement, au cours d'une étape séparée, des moyens de fermeture à base de profilés complémentaires sont placés séquentiellement et transversalement sur la feuille, en regard de la zone de celle-ci située entre deux découpes associées, et sont fixés sur la feuille.

La présente invention a maintenant pour but de proposer de nouveaux moyens de fabrication de sachets à soufflets latéraux.

Ce but est atteint dans le cadre de la présente invention grâce à un procédé tel que défini en revendication 1 annexée, laquelle est délimitée sous forme d'un préambule et d'une partie caractérisante par rapport au document JP-A-07 100 972

Selon une autre caractéristique avantageuse de la présente invention les moyens de fermeture à base de profilés complémentaires sont portés par une bande repliée sur elle-même en U pour former deux ailes support globalement parallèles entre elles, orientées transversalement à la direction longitudinale du sachet et fixées respectivement sur la face interne de deux panneaux principaux du sachet formé par ladite feuille.

Selon une autre caractéristique avantageuse de la présente invention les moyens de fermeture à base de profilés complémentaires comprennent un curseur de commande.

La présente invention concerne également une machine pour la mise en oeuvre du procédé précité telle que définie dans une revendication indépendante annexée.

D'autres caractéristiques, buts et avantages de la présente invention apparaîtront à la lecture de la description détaillée qui va suivre et en regard des dessins annexés, donnés à titre d'exemples non limitatifs, et sur lesquels :
- les figures 1 à 4 représentent schématiquement 4 étapes principales successives du procédé conforme à la présente invention,
- les figures 5 et 6 illustrent schématiquement les moyens destinés à la réalisation des soufflets latéraux,
- la figure 7 illustre schématiquement un ensemble de sachets en chapelet conforme à la présente invention, et
- les figures 8 et 9 représentent schématiquement, selon des vues en coupe transversale, deux variantes de sachets conformes à la présente invention comportant des moyens de fermeture équipés d'un curseur.

On aperçoit sur la figure 1 annexée une feuille 10 dont la direction d'élongation est référencée 12 et les bords longitudinaux qui lui sont parallèles, sont référencés 14 et 16.

La feuille 10 est entraînée à déplacement, par tous moyens appropriés, typiquement à partir d'un rouleau de réserve, selon sa direction d'élongation 12.

Comme représenté sur la figure 1, des paires de découpes 20, 22, sont réalisées séquentiellement dans la feuille 10, dans deux zones 30, 32 de la feuille 10 destinées à former ultérieurement des soufflets latéraux longitudinaux 40, 42.

De telles découpes 20, 22, peuvent être réalisées à l'aide d'emporte-pièce classiques schématisés sous la référence 21, 23, sur la figure 1. Le défilement du film 10 dans la direction 12 peut être interrompu pendant le déplacement des emporte-pièce 21, 23.

Sur la figure 1, on a référencé 18 une génératrice transversale à la direction d'élongation 12 qui coïncide avec le sommet d'un sachet.

Comme on le voit sur la figure 1, les découpes 20, 22 débouchent sur cette génératrice 18.

Le pas longitudinal (i.e. selon la direction 12) séparant deux paires adjacentes de découpes 20, 22 est égal au pas des sachets.

La géométrie des découpes 20, 22 peut faire l'objet de diverses variantes. Avantageusement les découpes 20, 22 sont rectangulaires, leurs côtés étant respectivement parallèles à la direction d'élongation longitudinale 12 et à la direction transversale 18.

De préférence la dimension transversale d1 des découpes 20, 22, est égale à la largeur cumulée des volets 50,52 définissant le dièdre interne concave des soufflets latéraux 40, 42.

Pour une soudure longitudinale finale de fermeture 60 du sachet située à mi-largeur de celui-ci, (comme illustré sur la figure 4) les deux découpes 20, 22 sont symétriques par rapport au milieu de la feuille. Par contre, si la soudure longitudinale de fermeture 60 doit être décalée par rapport au milieu du sachet, les découpes 20, 22 sont décalées en conséquence, la distance d2 séparant les deux découpes étant égale à la largeur du panneau principal composant le sachet.

La somme d5+d6 des largeurs des panneaux formés sur l'extérieur des découpes 20, 22 est égale à la largeur d2 du panneau formé entre les découpes 20, 22 plus deux fois la largeur d4 requise pour fixer les bords longitudinaux 14, 16 entre eux.

Comme on le voit sur les figures 2 et 3 deux soufflets latéraux 40, 42 sont ensuite formés dans la feuille 10 et des moyens de fermeture 70 sont placés séquentiellement et transversalement sur la feuille 10 en regard de la zone située entre deux découpes 20, 22.

Les moyens servant à acheminer et positionner les moyens de fermeture 70 sur le film, peuvent être formés de tous moyens connus de l'homme de l'art, par exemple ceux décrits dans les documents antérieurs précités.

Selon l'illustration donnée sur les figures, les soufflets latéraux 20, 22 sont ébauchés avant que les moyens de fermeture 70 ne soient placés sur la feuille 10.

Cependant, la disposition inverse peut être retenue, c'est-à-dire qu'en variante les moyens de fermeture peuvent être placés sur la feuille 10 avant que les soufflets latéraux 40, 42 ne soient ébauchés ou réalisés.

Dans le cadre de la présente invention, les moyens de fermeture 70, sont formés de préférence de profilés complémentaires 72, 74 portés par des ailes supports respectives 77, 78, par exemple sous forme d'une bande 76 repliée sur elle-même en U. Ainsi, la bande 76 forme deux ailes support 77, 78 globalement parallèles entre elles orientées transversalement à la direction longitudinale 12 du sachet.

Les profilés complémentaires 72, 74 peuvent faire l'objet de diverses variantes. Il peut s'agir par exemple de structures en crochets complémentaires ou encore respectivement d'un élément mâle en forme de flèche et d'un élément femelle en forme de gorge à bords convergents.

La bande de fermeture 76 en U peut avoir sa concavité tournée vers l'intérieur ou vers l'extérieur du sachet.

Par ailleurs, la bande de fermeture 76 peut avoir sa concavité tournée vers l'amont ou vers l'aval par rapport au sens de déplacement de la feuille 10.

Une fois positionnée sur la feuille 10, l'aile support inférieure 78 des moyens de fermeture est fixée, de préférence par soudure (le cas échéant par collage, ou tout autre moyen approprié) sur le panneau inférieur sous-jacent de la feuille 10.

Le cas échéant, pour faciliter la fixation des moyens de fermeture 70 par soudure, les deux ailes 77, 78 peuvent avoir des largeurs différentes (dans cette hypothèse l'aile inférieure 78 est la plus large).

On a schématisé sous la référence 79 sur la figure 3, une machine de soudure transversale, destinée à assurer la fixation de l'aile inférieure 78 sur le film 10.

Les soufflets latéraux 40, 42 sont formés à l'aide de tous moyens appropriés, par exemple à l'aide de lames parallèles 80, 82, 84, 86 s'étendant dans la direction longitudinale 12 et dont les arêtes longitudinales 81, 83, 85 et 87 alternativement externe ou interne sont décalées d'une amplitude égale à la profondeur souhaitée des soufflets, comme illustré sur la figure 5.

Plus précisément encore selon la représentation illustrée sur les figures annexées, les soufflets latéraux sont réalisés en deux temps : dans un premier temps (figure 2) deux plis longitudinaux parallèles 44, 46 sont réalisés au niveau de chaque soufflet 40, 42, alors conformés en Z, puis dans un deuxième temps (figure 4) un dernier pli longitudinal 48 est réalisé au niveau de chaque soufflet 40, 42 pour achever ceux-ci.

Le troisième pli 48 peut être réalisé par exemple à l'aide d'une troisième lame 88, 90, comme illustré sur la figure 6, dont l'arête longitudinale externe 89, 91 est superposée à l'arête externe 81, 85 de la lame inférieure 80, 84.

Typiquement la largeur d3 de chaque panneau élémentaire formé entre un bord longitudinal 14, 16 et un pli interne 46 est égale à la somme de la moitié de la largeur d2 du panneau inférieur formé entre les deux plis externes 44, la profondeur d1/2 des soufflets (distance entre les plis 44 et 46) et la largeur d4 nécessaire pour fixer les bords longitudinaux 14, 16 entre eux (ceci pour une soudure longitudinale médiane). Dans le cas où la soudure longitudinale n'est pas médiane, la somme des largeurs des deux panneaux élémentaires formés respectivement entre les bords longitudinaux 14, 16 et un pli interne 46 est égale à la somme de la largeur d2 du panneau inférieur formé entre les deux plis externes 44, le double d1 de la profondeur des soufflets et le double de la largeur d4 nécessaire pour fixer les bords longitudinaux 14, 16 entre eux.

Il reste alors à rapprocher les deux bords longitudinaux 14, 16 de la feuille 10 et à fixer ceux-ci par tous moyens appropriés, de préférence par soudure, voire par collage ou autre moyen équivalent et à fixer la seconde aile support 77 des moyens de fermeture sur le panneau supérieur de la feuille composant le sachet.

Les bords longitudinaux 14, 16 peuvent être rapprochés par tous moyens appropriés, par exemple à l'aide de galets ou goulottes connus.

Sur la figure 4 on a schématisé en 61, 62 deux mâchoires de soudure susceptibles d'assurer la soudure longitudinale 60 et on a schématisé en 63 une mâchoire transversale susceptible de fixer la seconde aile 77 des moyens de fermeture 70.

Les modalités de fermeture transversale et de remplissage des sachets peuvent faire l'objet de diverses variantes de réalisation.

A titre d'exemples non limitatifs :
- l'ensemble tubulaire obtenu après mise en oeuvre des étapes précitées peut être conditionné en l'état, par exemple enroulé sur lui-même ou plié en zig-zag autour de plis transversaux, afin d'être exploité ultérieurement, par tronçonnage pour individualiser les sachets, remplir ceux-ci puis les fermer, par exemple à l'aide d'une soudure transversale au niveau du fond des sachets ;
- en variante, chaque élément formant un sachet peut être individualisé par tronçonnage transversal en vue d'un remplissage et d'une fermeture ultérieurs ;
- chaque élément de l'ensemble tubulaire précité correspondant à un sachet peut recevoir son contenu avant réalisation du dernier pli 48. Dans ce cas chaque sachet peut être fermé hermétiquement par réalisation d'un joint transversal, par exemple par soudure, et individualisé par tronçonnage transversal entre ce joint correspondant au fond d'un sachet et les moyens de fermeture correspondant au sommet d'un sachet adjacent ;
- en variante l'ensemble tubulaire précité peut être pourvu séquentiellement de découpes transversales 100 réalisées dans l'un de ses éléments de parois, comme schématisé sur la figure 7, pour constituer un chapelet de sachets en série. Ces découpes 100 sont réalisées sur la génératrice 18, entre le sommet d'un sachet et le fond du sachet adjacent. De telles découpes 100 peuvent être formées dans le film 10 simultanément aux découpes 20, 22. La présence de telles découpes facilitent le remplissage ultérieur en cascade des sachets. Une fois les sachets remplis, ceux-ci peuvent être obturés en scellant les découpes 100 par soudure.

Bien entendu la présente invention n'est pas limitée aux modes de réalisation particuliers qui viennent d'être décrits, mais s'étend à toutes variantes conformes à son esprit.

Comme évoqué précédemment et comme illustré sur la figure 8, les moyens de fermeture 70 peuvent être équipés d'un curseur de commande 110. Un tel curseur de commande connu en lui-même ne sera pas décrit dans le détail. On rappellera simplement qu'un tel curseur 110 comprend généralement une embase 112 lié à deux flancs latéraux 113, 114 disposés de part et d'autre d'une semelle centrale 116 conçue pour être placée entre les profilés de fermeture complémentaires. Les flancs latéraux 113, 114 définissent en combinaison avec la semelle centrale deux canaux convergents vers une extrémité du curseur. Le déplacement du curseur dans un sens (extrémité convergente des canaux en aval) rapproche les profilés de fermeture et ferme le sachet. Le déplacement du curseur 110 dans le sens inverse sépare les profilés de fermeture 72, 74 grâce à la semelle 116 et ouvre le sachet.

On a ainsi représenté sur la figure 8 une bande 76 en U à concavité dirigée vers l'extérieur et équipée d'un curseur 110.

On a illustré sur la figure 9, une autre variante de réalisation selon laquelle la bande 76 est en W, les profilés de fermeture 72, 74 étant placés entre les faces internes de l'élément interne en U de cette bande 76, cet élément interne en U ayant sa concavité vers l'extérieur.

On notera que dans le cadre de la présente invention la bande support en U 76 forme un témoin de première ouverture de sachet.

En effet, il est nécessaire de rompre cette bande 76 pour accéder au contenu du sachet.

Ainsi la rupture de la bande 76 est le témoin de l'ouverture du sachet.

Le cas échéant, la bande 76 peut posséder une ligne de faiblesse, par exemple sous forme d'une ligne de prédécoupes, pour faciliter l'ouverture du sachet.

Dans le cadre du procédé conforme à la présente invention, la feuille 10 peut être déplacée dans un sens ou dans l'autre selon la direction longitudinale 12.

Les moyens de tronçonnage du film 10 et de scellement ou fermeture dans la direction transversale précités, peuvent être intégrés à la mâchoire transversale schématisée sous la référence 63 sur la figure 4.

Par ailleurs de préférence la fixation de l'ensemble de fermeture 70 sur le film 10 est assurée de telle sorte qu'elle garantit une étanchéité entre le moyen de fermeture 70 et le film 10 et par conséquent garantit également de ce fait l'étanchéité du sachet finalement obtenu. A cet effet de préférence, la longueur de la bande de fermeture 70 est adaptée de sorte que le moyen de fermeture 70 jouxte, ou le cas échéant, recouvre partiellement le contour des découpes 20, 22. Par ailleurs de préférence les moyens de fixation de la bande de fermeture 70 assurent une soudure des extrémités de celles-ci sur le film 10.

Le film 10 utilisé dans le cadre de la présente invention peut faire l'objet de tout mode de réalisation connu de l'homme de l'art.

Il s'agit de préférence d'un film à base de matériau thermoplastique, mono- ou multi-couche(s), mono- ou multi-matériau(x). Le cas échéant il peut s'agir d'un support papier revêtu d'une couche de matériau thermoplastique, ou encore une couche de matériau thermoplastique partiellement métallisé.

## Revendications

1. Procédé de fabrication de sachets d'emballage à soufflets latéraux comprenant les étapes qui consistent à :
a)- entraîner une feuille (10) destinée à former un sachet d'emballage, dans une direction longitudinale (12) qui coïncide avec sa direction d'élongation,
b)- former séquentiellement des paires de découpes (20, 22) respectivement dans deux zones (30, 32) de la feuille de sachet d'emballage destinées à former des soufflets latéraux longitudinaux (40, 42), les découpes (20, 22) débouchant sur une génératrice transversale (18) de la feuille qui correspond au sommet d'un sachet respectif,
c)- placer séquentiellement et transversalement des moyens de fermeture (70) à base de profilés complémentaires, sur la feuille (10), en regard de la zone de celle-ci située entre deux découpes associées (20, 22),
d)- former des soufflets latéraux longitudinaux (40, 42) sur la feuille (10),
e)- rapprocher les bords longitudinaux (14, 16) de la feuille (10), fixer ses bords longitudinaux (14, 16) accolés de la feuille pour fermer le sachet, et fixer les moyens de fermeture (70) à base de profilés complémentaires, sur la feuille, **caractérisé par le fait que** l'étape précitée c) est réalisée avant l'étape e).

2. Procédé selon la revendication 1, **caractérisé par le fait que** les moyens de fermeture à base de profilés complémentaires (70) comprennent un curseur de commande (110).

3. Procédé selon les revendications 1 ou 2, **caractérisé par le fait que** les moyens de fermeture (70) à base de profilés complémentaires sont portés par une bande (76) repliée sur elle-même en U pour former deux ailes support (77, 78) globalement parallèles entre elles, orientées transversalement à la direction longitudinale (12) du sachet et fixées respectivement sur la face interne de deux panneaux principaux du sachet formés par ladite feuille.

4. Procédé selon la revendication 3, **caractérisé par le fait que** la bande (76) en U a sa concavité dirigée vers l'extérieur du sachet.

5. Procédé selon l'une des revendications 1 ou 2, **caractérisé par le fait que** la bande (76) a une forme de W, les profilés de fermeture (72, 74) sont placés entre les faces internes de l'élément interne en U de cette bande, cet élément interne en U ayant sa concavité dirigée vers l'extérieur et les branches latérales de la bande (76) étant fixées sur les parois du sachet.

6. Procédé selon l'une des revendications 1 à 5, **caractérisé par le fait que** les découpes (20, 22) ont un contour rectangulaire.

7. Procédé selon l'une des revendications 1 à 6, **caractérisé par le fait que** le pas longitudinal séparant deux paires adjacentes de découpes (20, 22) est égal au pas des sachets.

8. Procédé selon l'une des revendications 1 à 7, **caractérisé par le fait que** la dimension transversale (d1) des découpes (20, 22) est égale à la largeur cumulée des volets (50, 52) définissant un dièdre interne concave des soufflets latéraux (40, 42).

9. Procédé selon l'une des revendications 1 à 8, **caractérisé par le fait que** les découpes (20, 22) sont symétriques par rapport au milieu de la feuille.

10. Procédé selon l'une des revendications 1 à 9, **caractérisé par le fait que** la distance (d2) séparant les deux découpes (20, 22) est égale à la largeur d'un panneau principal composant le sachet.

11. Procédé selon l'une des revendications 1 à 10, **caractérisé par le fait que** les soufflets latéraux (20, 22) sont ébauchés sous forme de deux plis longitudinaux (44, 46) avant le dépôt des moyens de fermeture (70).

12. Procédé selon l'une des revendications 1 à 11, **caractérisé par le fait qu'**une aile support (78) des moyens de fermeture (70), adjacente à la feuille (10), est fixée sur celle-ci avant rapprochement des bords longitudinaux (14, 16) de la feuille et fixation de ceux-ci

13. Procédé selon la revendication 12, **caractérisé par le fait que** la seconde aile support (77) des moyens de fermeture (70) est fixée sur la feuille (10) après rapprochement des bords longitudinaux (14, 16) de la feuille.

14. Procédé selon l'une des revendications 1 à 13, **caractérisé par le fait que** la fixation des moyens de fermeture (70) est opérée de telle sorte qu'elle assure une étanchéité entre les moyens de fermeture (70) et la feuille (10).

15. Procédé selon l'une des revendications 1 à 14, **caractérisé par le fait qu'**il comprend en outre l'étape consistant à conditionner l'ensemble tubulaire obtenu après mise en oeuvre des étapes précitées, par enroulement ou pliage en zigzag autour de plis transversaux en vue d'une exploitation ultérieure.

16. Procédé selon l'une des revendications 1 à 14, **caractérisé par le fait qu'**il comprend en outre l'étape consistant à individualiser chaque sachet par tronçonnage transversal en vue d'un remplissage et d'une fermeture ultérieure.

17. Procédé selon l'une des revendications 1 à 14, **caractérisé par le fait qu'**il comprend en outre l'étape consistant à placer un contenu sur la feuille (10) avant rapprochement des bords longitudinaux (14, 16) de la feuille et fixation de ceux-ci, et qu'il comprend en outre une étape consistant à sceller chaque sachet autour de ce contenu.

18. Procédé selon l'une des revendications 1 à 14, **caractérisé par le fait qu'**il comprend en outre l'étape consistant à réaliser séquentiellement des découpes transversales (100) dans l'ensemble tubulaire obtenu après mise en oeuvre des étapes précitées pour constituer un chapelet de sachets en série comportant chacun une découpe (100) permettant le remplissage ultérieur des sachets.

19. Machine de fabrication de sachets d'emballage à soufflets latéraux (40, 42) comprenant :
- des moyens aptes à entraîner une feuille (10) destinée à former un sachet d'emballage, dans une direction longitudinale (12) qui coïncide avec sa direction d'élongation,
- des moyens (21, 23) aptes à former séquentiellement des paires de découpes (20, 22) respectivement dans deux zones de la feuille de sachet d'emballage destinées à former des soufflets latéraux longitudinaux (42), les découpes débouchant sur une génératrice (18) transversale de la feuille correspondant au sommet d'un sachet respectif,
- des moyens aptes à placer séquentiellement et transversalement des moyens de fermeture (70) à base de profilés complémentaires, sur la feuille, en regard de la zone de celle-ci située entre deux découpes associées (20, 22),
- des moyens (80, 82, 84, 86, 88, 90) aptes à former des soufflets latéraux longitudinaux (42) sur la feuille, et
- des moyens aptes à rapprocher les bords longitudinaux (14, 16) de la feuille, fixer ses bords longitudinaux (14, 16) accolés de la feuille pour fermer le sachet, et fixer les moyens de fermeture (70) à base de profilés complémentaires, sur la feuille, **caracterisé par le fait que** les moyens destinés à placer les moyens de fermeture (70) sont placés avant les moyens aptes à former des soufflets latéraux longitudinaux (40).

20. Machine selon la revendication 19, **caractérisée par le fait que** les moyens de fermeture à base de profilés complémentaires (70) comprennent un curseur de commande (110).

21. Machine selon les revendications 19 ou 20, **caractérisée par le fait que** les moyens de fermeture (70) à base de profilés complémentaires sont portés par une bande (76) repliée sur elle-même en U pour former deux ailes support (77, 78) globalement parallèles entre elles, orientées transversalement à la direction longitudinale du sachet et fixées respectivement sur la face interne de deux panneaux principaux du sachet formé par ladite feuille.

22. Machine selon l'une des revendications 19 à 21, **caractérisée par le fait que** les deux ailes support (77, 78) des moyens de fermeture (70) ont des largeurs différentes.

23. Machine selon l'une des revendications 19 à 22, **caractérisée par le fait que** les moyens aptes à former les soufflets latéraux (42) sont formés de lames longitudinales (80, 82, 84, 86, 88, 90) décalées dans le sens transversal.

24. Machine selon l'une des revendications 19 à 23, **caractérisée par le fait que** la somme (d5+d6) des largeurs de panneaux formés sur l'extérieur des découpes (20, 22) est égale à la largeur (d2) du panneau formé entre les découpes (20, 22) plus deux fois la largeur (d4) qui est nécessaire pour fixer les bords longitudinaux (14, 16) entre eux.

25. Machine selon l'une des revendications 19 à 24, **caractérisée par le fait que** la largeur (d3) de chaque panneau élémentaire formé entre un bord longitudinal (14, 16) et un pli interne (46) est égal à la somme de la moitié de la largeur (d2) d'un panneau inférieur formé entre deux plis externes (44), la profondeur (d1/2) des soufflets (40, 42) et la largeur (d4) nécessaire pour fixer les bords longitudinaux (14, 16) entre eux.

26. Machine selon l'une des revendications 19 à 25, **caractérisée par le fait que** la somme des largeurs des deux panneaux élémentaires formés respectivement entre les bords longitudinaux (14, 16) et un pli externe (46) est égale à la somme de la largeur (d2) du panneau inférieur formé entre les deux plis externes (44), le double (d1) de la profondeur des soufflets et le double de la largeur (d4) nécessaire pour fixer les bords longitudinaux (14, 16) entre eux.

## Patentansprüche

1. Verfahren zur Herstellung von Verpackungsbeuteln mit Seitenfalten, das die folgenden Schritte umfasst:
a) Bewegen einer Folie (10), die zum Formen eines Verpackungsbeutels dient, in einer Längsrichtung (12), die mit ihrer Zugrichtung zusammenfällt,
b) sequentielles Bilden von Paaren von Aussparungen (20, 22) in jeweils zwei Zonen (30, 32) der Folie für den Verpackungsbeutel, die dazu dienen, Seitenlängsfalten (40, 42) zu bilden, wobei die Aussparungen (20, 22) auf einer Quermantellinie (18) der Folie enden, die dem oberen Ende eines jeweiligen Beutels entspricht,
c) sequentielles und transversales Anordnen von Verschlussmitteln (70) auf der Basis von komplementären Profilen auf der Folie (10) gegenüber derjenigen Zone derselben, die sich zwischen zwei dazugehörigen Aussparungen (20, 22) befindet,
d) Erzeugen von Seitenlängsfalten (40, 42) auf der Folie (10),
e) Zusammenfügen der Längsränder (14, 16) der Folie (10), Befestigen ihrer Längsränder (14, 16), die sich an der Folie befinden, um den Beutel zu verschließen, und Befestigen der Verschlussmittel (70) auf der Basis von komplementären Profilen auf der Folie,
**dadurch gekennzeichnet, dass** der genannte Schritt c) vor dem Schritt e) erfolgt.

2. Verfahren nach Anspruch 1, **dadurch gekennzeichnet, dass** die Verschlussmittel auf der Basis von komplementären Profilen (70) einen Betätigungsschieber (110) umfassen.

3. Verfahren nach Anspruch 1 oder 2, **dadurch gekennzeichnet, dass** die Verschlussmittel (70) auf der Basis von komplementären Profilen von einer Bande (76) getragen werden, die auf sich selbst in Form eines U gefaltet ist, so dass zwei flügelförmige Träger (77, 78) gebildet werden, die im Wesentlichen parallel zueinander verlaufen, welche quer zu der Längsrichtung (12) des Beutels orientiert sind und jeweils auf der Innenseite der beiden von der Folie gebildeten Hauptwände des Beutels befestigt sind.

4. Verfahren nach Anspruch 3, **dadurch gekennzeichnet, dass** die U-förmige Bande (76) konkav nach außen in Bezug auf den Beutel angeordnet ist.

5. Verfahren nach einem der Ansprüche 1 oder 2, **dadurch gekennzeichnet, dass** die Bande (76) die Form eines W hat, wobei die Verschlussprofile (72, 74) zwischen den Innenseiten des U-förmigen Innenelements dieser Bande angeordnet sind, wobei das U-förmige Innenelement konkav nach außen angeordnet ist und die Seitenteile der Bande (76) auf den Wandteilen des Beutels befestigt sind.

6. Verfahren nach einem der Ansprüche 1 bis 5, **dadurch gekennzeichnet, dass** die Aussparungen (20, 22) einen rechteckigen Umriss aufweisen.

7. Verfahren nach einem der Ansprüche 1 bis 6, **dadurch gekennzeichnet, dass** die Schrittlänge zwischen zwei benachbarten Aussparungspaaren (20, 22) gleich der Schrittlänge der Beutel ist.

8. Verfahren nach einem der Ansprüche 1 bis 7, **dadurch gekennzeichnet, dass** die Querausdehnung (d1) der Aussparungen (20, 22) gleich der Gesamtbreite der Flügel (50, 52) ist, durch die ein inneres konkaves Zweieck der Seitenfalten (40, 42) definiert wird.

9. Verfahren nach einem der Ansprüche 1 bis 8, **dadurch gekennzeichnet, dass** die Aussparungen (20, 22) symmetrisch in Bezug auf die Mitte der Folie sind.

10. Verfahren nach einem der Ansprüche 1 bis 9, **dadurch gekennzeichnet, dass** der Abstand (d2) zwischen zwei Aussparungen (20, 22) gleich der Breite einer Hauptwand ist, die Bestandteil des Beutels ist.

11. Verfahren nach einem der Ansprüche 1 bis 10, **dadurch gekennzeichnet, dass** die Seitenfalten (20, 22) in Form von zwei Längsknicken (44, 46) vor dem Anbringen der Verschlussmittel (70) aufgeraut werden.

12. Verfahren nach einem der Ansprüche 1 bis 11, **dadurch gekennzeichnet, dass** ein flügelförmiger Träger (78) von Verschlussmitteln (70) in Nachbarschaft zu der Folie (10) auf diesem befestigt wird, bevor die Längsränder (14, 16) der Folie zusammengefügt werden und auf dieser befestigt werden.

13. Verfahren nach Anspruch 12, **dadurch gekennzeichnet, dass** der zweite flügelförmige Träger (77) der Verschlussmittel (70) auf der Folie (10) nach dem Zusammenfügen der Längsränder (14, 16) der Folie befestigt wird.

14. Verfahren nach einem der Ansprüche 1 bis 13, **dadurch gekennzeichnet, dass** die Verschlussmittel (70) derart befestigt werden, dass durch sie eine dichte Verbindung zwischen den Verschlussmitteln (70) und der Folie (10) sichergestellt ist.

15. Verfahren nach einem der Ansprüche 1 bis 14, **dadurch gekennzeichnet, dass** es außerdem einen Schritt aufweist, der darin besteht, die röhrenförmige Einheit, die man nach Ausführen der genannten Schritte erhält, durch Aufrollen oder Falten in Zickzackform um Querknicke herum für einen späteren Gebrauch zu verpacken.

16. Verfahren nach einem der Ansprüche 1 bis 14, **dadurch gekennzeichnet, dass** es außerdem einen Schritt aufweist, der darin besteht, jeden Beutel durch Schneiden in Querrichtung zu trennen, um ihn zu füllen und später zu verschließen.

17. Verfahren nach einem der Ansprüche 1 bis 14, **dadurch gekennzeichnet, dass** es außerdem einen Schritt aufweist, der darin besteht, vor dem Zusammenfügen der Längsränder (14, 16) der Folie und Befestigung dieser einen Inhalt auf die Folie (10) zu geben, und dass es außerdem einen Schritt aufweist, der darin besteht, jeden Beutel um seinen Inhalt herum zu versiegeln.

18. Verfahren nach einem der Ansprüche 1 bis 14, **dadurch gekennzeichnet, dass** es außerdem einen Schritt aufweist, der darin besteht, sequentiell Queraussparungen (100) in der Röhreneinheit herzustellen, die man nach dem Ausführen der genannten Schritte erhält, um eine Kette von aufeinander folgenden Beuteln zu erzeugen, die jeweils eine Aussparung (100) aufweisen, die das spätere Auffüllen der Beutel ermöglicht.

19. Vorrichtung zur Herstellung von Verpackungsbeuteln mit Seitenfalten (40, 42), die umfasst:
- Einrichtungen zum Bewegen einer Folie (10), die zum Formen eines Verpackungsbeutels dient, in einer Längsrichtung (12), die mit ihrer Zugrichtung zusammenfällt,
- Einrichtungen (21, 23) zum sequentiellen Bilden von Paaren von Aussparungen (20, 22) sequentiell in jeweils zwei Zonen der Folie für den Verpackungsbeutel, die dazu dienen, Seitenlängsfalten (42) zu bilden, wobei die Aussparungen auf einer Quermantellinie (18) der Folie enden, die dem oberen Ende eines jeweiligen Beutels entspricht,
- Einrichtungen zum sequentiellen und transversalen Anordnen von Verschlussmitteln (70) auf der Basis von komplementären Profilen auf der Folie gegenüber derjenigen Zone derselben, die sich zwischen zwei dazugehörigen Aussparungen (20, 22) befindet,
- Einrichtungen (80, 82, 84, 86, 88, 90) zum Erzeugen von Seitenlängsfalten (42) auf der Folie, und
- Einrichtungen zum Zusammenfügen der Längsränder (14, 16) der Folie, Befestigen ihrer Längsränder (14, 16), die sich an der Folie befinden, um den Beutel zu verschließen, und Befestigen der Verschlussmittel (70) auf der Basis von komplementären Profilen auf der Folie,
**dadurch gekennzeichnet, dass** die Einrichtungen zum Anordnen der Verschlussmittel (70) angeordnet werden vor den Einrichtungen zum Erzeugen der Seitenlängsfalten (40).

20. Vorrichtung nach Anspruch 19, **dadurch gekennzeichnet, dass** die Verschlussmittel auf der Basis von komplementären Profilen (70) einen Betätigungsschieber (110) umfassen.

21. Vorrichtung nach Anspruch 19 oder 20, **dadurch gekennzeichnet, dass** die Verschlussmittel (70) auf der Basis von komplementären Profilen von einer Bande (76) getragen werden, die auf sich selbst in Form eines U gefaltet ist, so dass zwei flügelförmige Träger (77, 78) gebildet werden, die im Wesentlichen parallel zueinander verlaufen, welche quer zu der Längsrichtung des Beutels orientiert sind und jeweils auf der Innenseite der beiden von der Folie gebildeten Hauptwände des Beutels befestigt sind.

22. Vorrichtung nach Anspruch 19 bis 21, **dadurch gekennzeichnet, dass** die beiden flügelförmigen Träger (77, 78) für die Verschlussmittel (70) unterschiedliche Breiten aufweisen.

23. Vorrichtung nach einem der Ansprüche 19 bis 22, **dadurch gekennzeichnet, dass** die Mittel zum Formen der Seitenfalten (42) mit Längsstreifen (80, 82, 84, 86, 88, 90) gebildet werden, die in Querrichtung versetzt sind.

24. Vorrichtung nach einem der Ansprüche 19 bis 23, **dadurch gekennzeichnet, dass** die Summe (d5 + d6) der Breiten der Wände außerhalb der Aussparungen (20, 22) gleich der Breite (d2) der Wand zwischen den Aussparungen (20, 22) plus zweimal die Breite (d4), die notwendig ist, um die Längsränder (14, 16) miteinander zu verbinden, ist.

25. Vorrichtung nach einem der Ansprüche 19 bis 24, **dadurch gekennzeichnet, dass** die Breite (d3) von jeder elementaren Wand zwischen einem Längsrand (14, 16) und einem Innenknick (46) gleich der Summe der Hälfte der Breite (d2) einer unteren Wand zwischen den zwei Außenknicken (44), der Tiefe (d1/2) der Falten (40, 42) und der Breite (d4), die notwendig ist, um die Längsränder (14, 16) miteinander zu verbinden, ist.

26. Vorrichtung nach einem der Ansprüche 19 bis 25, **dadurch gekennzeichnet, dass** die Summe der Breiten der zwei Elementarwände jeweils zwischen den Längsrändern (14, 16) und einem Außenknick (46) gleich der Summe der Breite (d2) der unteren Wand zwischen den zwei Außenknicken (44), dem Doppelten (d1) der Tiefe der Falten und dem Doppelten der Breite (d4), die notwendig ist, um die Längsränder (14, 16) miteinander zu verbinden, ist.

## Claims

1. Method of manufacturing packaging bags with side gussets comprising the steps which consist in:
a) - driving a sheet (10) that is intended to form a packaging bag in a longitudinal direction (12) which coincides with its direction of elongation,
b) - sequentially forming pairs of cutouts (20, 22) in two respective regions (30, 32) of the sheet of packaging bag which regions are intended to form longitudinal side gussets (40, 42), the cutouts (20, 22) opening onto a transverse generatrix (18) of the sheet which corresponds to the top of a respective bag,
c) - sequentially and transversely placing closure means (70) based on complementary profiles on the sheet (10) facing the region thereof that lies between two associated cutouts (20, 22),
d) - forming longitudinal side gussets (40, 42) on the sheet (10),
e) - bringing the longitudinal edges (14, 16) of the sheet (10) together, fixing together its touching longitudinal edges (14, 16) of the sheet to close the bag, and fixing the closure means (70) based on complementary profiles, onto the sheet, **characterized in that** the abovementioned step c) is carried at before step e).

2. Method according to Claim 1, **characterized in that** the closure means based on complementary profiles (70) comprise an operating slider (110).

3. Method according to Claim 1 or 2, **characterized in that** the closure means (70) based on complementary profiles are borne by a strip (76) folded onto itself in the shape of a U to form two support flanges (77, 78) which are roughly parallel to one another, oriented transversely to the longitudinal direction (12) of the bag and fixed respectively to the inside of two main panels of the bag which are formed by said sheet.

4. Method according to Claim 3, **characterized in that** the U-shaped strip (76) has its concave side facing towards the outside of the bag.

5. Method according to either of Claims 1 and 2, **characterized in that** the strip (76) is in the shape of a W, the closure profiles (72, 74) are placed between the insides of the U-shaped internal element of this strip, this U-shaped internal element having its concave side facing towards the outside and the lateral branches of the strip (76) being fixed to the walls of the bag.

6. Method according to one of Claims 1 to 5, **characterized in that** the cutouts (20, 22) have a rectangular outline.

7. Method according to one of Claims 1 to 6, **characterized in that** the longitudinal spacing separating two adjacent pairs of cutouts (20, 22) is equal to the spacing of the bags.

8. Method according to one of Claims 1 to 7, **characterized in that** the transverse dimension (d1) of the cutouts (20, 22) is equal to the combined width of the flaps (50, 52) defining a concave internal dihedron of the side gussets (40, 42).

9. Method according to one of Claims 1 to 8, **characterized in that** the cutouts (20, 22) are symmetric with respect to the middle of the sheet.

10. Method according to one of Claims 1 to 9, **characterized in that** the distance (d2) separating the two cutouts (20, 22) is equal to the width of a main panel of which the bag is made.

11. Method according to one of Claims 1 to 10, **characterized in that** the side gussets (20, 22) are roughed out in the form of two longitudinal folds (44, 46) before the closure means (70) are deposited.

12. Method according to one of Claims 1 to 11, **characterized in that** a support flange (78) of the closure means (70), adjacent to the sheet (10), is fixed to the latter before the longitudinal edges (14, 16) of the sheet are brought together and fixed.

13. Method according to Claim 12, **characterized in that** the second support flange (77) of the closure means (70) is fixed to the sheet (10) after the longitudinal edges (14, 16) of the sheet have been brought together.

14. Method according to one of Claims 1 to 13, **characterized in that** the closure means (70) are fixed in such a way that this fixing seals the closure means (70) to the sheet (10).

15. Method according to one of Claims 1 to 14, **characterized in that** it further comprises the step consisting in packing the tubular entity obtained after the aforementioned steps have been carried out, by rolling or by concertina-folding about transverse folds, with a view to later use.

16. Method according to one of Claims 1 to 14, **characterized in that** it further comprises the step consisting in making each bag into an individual bag by cutting transversely with a view to later filling and closing.

17. Method according to one of Claims 1 to 14, **characterized in that** it further comprises the step consisting in placing contents on the sheet (10) before the longitudinal edges (14, 16) of the sheet are brought together and fixed, and that it further comprises a step consisting in sealing each bag around these contents.

18. Method according to one of Claims 1 to 14, **characterized in that** it further comprises the step consisting in sequentially making transverse cutouts (100) in the tubular entity obtained after the aforementioned steps have been performed, so as to form a string of bags in series, each comprising a cutout (100) allowing subsequent filling of the bags.

19. Machine for manufacturing packaging bags with side gussets (40, 42), comprising:
- means capable of driving a sheet (10) that is intended to form a packaging bag in a longitudinal direction (12) which coincides with its direction of elongation,
- means (21, 23) capable of sequentially forming pairs of cutouts (20, 22) in two respective regions of the sheet of packaging bag which regions are intended to form longitudinal side gussets (42), the cutouts opening onto a transverse generatrix (18) of the sheet corresponding to the top of a respective bag,
- means capable of sequentially and transversely placing closure means (70) based on complementary profiles on the sheet facing the region thereof that lies between two associated cutouts (20, 22),
- means (80, 82, 84, 86, 88, 90) capable of forming longitudinal side gussets (42) on the sheet, and
- means capable of bringing the longitudinal edges (14, 16) of the sheet together, fixing together its touching longitudinal edges (14, 16) of the sheet to close the bag, and fixing the closure means (70) based on complementary profiles, onto the sheet, **characterized in that** the means intended to place the closure means (70) are placed in front of the means capable of forming longitudinal side gussets (40).

20. Machine according to Claim 19, **characterized in that** the closure means based on complementary profiles (70) comprise an operating slider (110).

21. Machine according to Claim 19 or 20, **characterized in that** the closure means (70) based on complementary profiles are borne by a strip (76) folded onto itself in the shape of a U to form two support flanges (77, 78) which are roughly parallel to one another, oriented transversely to the longitudinal direction of the bag and fixed respectively to the inside of two main panels of the bag which are formed by said sheet.

22. Machine according to one of Claims 19 to 21, **characterized in that** the two support flanges (77, 78) of the closure means (70) have different widths.

23. Machine according to one of Claims 19 to 22, **characterized in that** the means capable of forming the side gussets (42) are formed of longitudinal blades (80, 82, 84, 86, 88, 90) which are offset in the transverse direction.

24. Machine according to one of Claims 19 to 23, **characterized in that** the sum (d5 + d6) of the widths of panels formed on the outside of the cutouts (20, 22) is equal to the width (d2) of the panel formed between the cutouts (20, 22) plus twice the width (d4) needed to fix the longitudinal edges (14, 16) together.

25. Machine according to one of Claims 19 to 24, **characterized in that** the width (d3) of each elementary panel formed between a longitudinal edge (14, 16) and an internal fold (46) is equal to the sum of half the width (d2) of a lower panel formed between two external folds (44), the depth (d1/2) of the gussets (40, 42) and the width (d4) needed to fix the longitudinal edges (14, 16) together.

26. Machine according to one of Claims 19 to 25, **characterized in that** the sum of the widths of the two elementary panels formed respectively between the longitudinal edges (14, 16) and an external fold (46) is equal to the sum of the width (d2) of the lower panel formed between the two external folds (44), twice (d1) the depth of the gussets and twice the width (d4) needed to fix the longitudinal edges (14, 16) together.
